# EUROPÄISCHE PATENTSCHRIFT

(11) **EP 1 356 481 B1**
(45) Veröffentlichungstag und Bekanntmachung des Hinweises auf die Patenterteilung: **21.03.2012**
(21) Anmeldenummer: 02703498.2
(22) Anmeldetag: 22.01.2002
(51) Int. Cl.: H01F 41/08

(54) **VERFAHREN ZUM BEWICKELN EINES RINGKERNS**
METHOD FOR WINDING ONTO A TOROIDAL CORE
PROCEDE D'ENROULEMENT AUTOUR D'UN TORE

(30) Priorität: 02.02.2001 DE 10104717
(43) Veröffentlichungstag der Anmeldung: 29.10.2003
(73) Patentinhaber: EPCOS AG, 81669 München (DE)
(72) Erfinder: MÜLLER, Lothar, 69124 Heidelberg (DE); FREY, Karsten, 89537 Giengen (DE)
(74) Vertreter: Epping - Hermann - Fischer
(86) Internationale Anmeldenummer: PCT/DE2002/000192
(87) Internationale Veröffentlichungsnummer: WO 2002/061773

(56) Entgegenhaltungen:
- DE-A- 19 708 227
- DE-B- 1 201 488
- PATENT ABSTRACTS OF JAPAN vol. 016, no. 170 (E-1194), 23. April 1992 (1992-04-23) & JP 04 017314 A (KENJI FUJIKUBO), 22. Januar 1992 (1992-01-22)
- PATENT ABSTRACTS OF JAPAN vol. 013, no. 325 (E-792), 21. Juli 1989 (1989-07-21) & JP 01 091409 A (HOKUTO SEISAKUSHO:KK), 11. April 1989 (1989-04-11)

## Beschreibung

Die Erfindung betrifft ein Verfahren zum Bewickeln eines Ringkerns, wobei der Ringkern um eine senkrecht zur Ringebene stehenden Achse gedreht wird.

Aus den Druckschriften DE 12 01 488 B und JP 01 091409 sind Verfahren der eingangs genannten Art bekannt, bei denen der Ringkern mittels eines Drahtmagazins in einer ortsfesten Ebene bewickelt wird. In der Druckschrift DE 12 01 488 B wird ein Verfahren beschrieben, bei dem der Ringkern zwischen drei im Winkel von 120° versetzten Rollen gehalten und durch gleichmäßiges Drehen der Rollen in die entsprechende Wickelposition bewegt wird.

In der Druckschrift JP 04 017314 A wird ein weiteres Verfahren zum Bewickeln eines Ringskerns beschrieben.

Dieses Verfahren hat den Nachteil, daß die nach Beginn des Aufwickelvorgangs einsetzende Größenänderung des Ringkerns aufgrund der aufgebrachten Wicklungen eine exzentrische Lage des Kerns zum Drahtmagazin bewirkt. Dabei ist die sich ergebende Exzentrizität um so größer, je dicker der aufgewickelte Draht ist. Das Loch in der Mitte des Ringkerns muß aus diesem Grund wesentlich größer sein als der Querschnitt des verwendeten Drahtmagazins. Somit ist das bekannte Verfahren zum Bewickeln von Ringkernen mit einem sich ergebenden Restloch in der Größe des verwendeten Magazinquerschnitts nicht geeignet.

Zudem führt das bekannte Verfahren mit dem Rollenantrieb zu einem Taumeln des Ringkerns während des Bewickelns, wodurch ebenfalls das Loch in der Mitte des Ringkerns größer sein muß.

Ziel der vorliegenden Erfindung ist es daher, ein Verfahren zum Bewickeln eines Ringkerns anzugeben, das die Bewicklung kleiner Ringkerne ermöglicht.

Dieses Ziel wird erfindungsgemäß durch ein Verfahren zum Bewickeln eines Ringkerns nach Patentanspruch 1 erreicht. Vorteilhafte Ausgestaltungen der Erfindung sind den weiteren Patentansprüchen zu entnehmen.

Die Erfindung gibt ein Verfahren zum Bewickeln eines Ringkerns mit einem Draht an, wobei die Bewicklung des Ringkerns in einer ortsfesten Wickelebene erfolgt. Während des Bewikkelns wird der Ringkern von einem mit dem Ringkern mitlaufenden Greifer gehalten und um seine senkrecht zur Ringebene stehenden Achse gedreht.

Das erfindungsgemäße Verfahren hat den Vorteil, daß der Ringkern unabhängig von seiner Bewicklung immer fest von dem Greifer gehalten wird und dadurch Exzentrizitäten vermieden werden können. Die Bewicklung des Ringkerns kann beispielsweise mittels eines Drahtmagazins, das im wesentlichen auch die Form eines Rings hat, durchgeführt werden. Dabei kann der Greifer den Ringkern in oder gegen den Uhrzeigersinn um das Magazin herumführen.

Die von dem Greifer auf dem Ringkern benutzte Fläche kann klein gehalten werden, und ist in einer vorteilhaften Weiterbildung der Erfindung nur so groß, wie es dem zur elektrischen Isolation erforderlichen Abstand zwischen zwei Wicklungen entspricht, so daß durch die vom Greifer eingenommenen Fläche keine Einschränkung der Bewicklung des Ringkerns resultiert.

In einer weiteren vorteilhaften Ausführungsform der Erfindung bedeckt der Greifer weniger als 4% des Umfangs des Ringkerns. Dadurch kann dafür Sorge getragen werden, daß für die Bewicklung des Ringkerns mit Wicklungen keine Einschränkung besteht, da ohnehin zwischen den einzelnen Wicklungen aus Gründen der elektrischen Isolierung eines Mindestabstand eingehalten werden muß. Gegebenenfalls kann der Greifer an den Mindestabstand zwischen zwei Wicklungen angepaßt werden, so daß eine Einschränkung der Wicklungen durch den Greifer ausgeschlossen wird.

Es ist ferner vorteilhaft, wenn während des Bewickelns des Ringkerns in der Nähe der Wickelebene ein Gegenlager angeordnet ist, durch das der Ring gleiten kann und das die beim Wickeln auftretenden Zugkräfte des Drahtes aufnimmt. Das Gegenlager ist insbesondere erforderlich für Greiferstellungen, wo die Ebene, in der der Greifer liegt, senkrecht auf der Wickelebene steht. In diesem Fall sind die durch die Drahtzugkräfte erzeugten, am Greifer anliegenden auftretenden Momente am größten.

Um den Kern über seinen vollen Umfang bewickeln zu können, ist es vorteilhaft, wenn das Gegenlager nur so lange im Eingriff mit dem Ringkern bleibt, bis sich der Greifer gegen Ende des Wickelprozesses zwangsläufig dem Gegenlager nähert. Zu diesem Zeitpunkt kann das Gegenlager ausschwenken und der Greifer noch eine weitere Drehbewegung des Ringkerns erzeugen. Dadurch kann der Kern nahezu ganz bewickelt werden. In dieser Greiferposition sind auch die durch die Zugkräfte erzeugten Biegemomente, die auf dem Greifer wirken, nicht mehr kritisch, da die Greiferebene nur noch einen sehr kleinen Winkel zur Wickelebene einschließt.

Das Verfahren zum Bewickeln eines Ringkerns kann weiterhin verbessert werden, indem der Greifer durch einen präzisen Schrittmotor gesteuert wird. Dadurch wird eine exakte Steigungsvorgabe, das heißt, der notwendige Vorschub des Ringkerns in Relation zum Drahtdurchmesser auch für mehrlagige Drosseln ermöglicht.

Das erfindungsgemäße Verfahren hat weiterhin den Vorteil, daß auch extrem kleine Ringkerne mit einem Außendurchmesser < 4 mm, welche mit Hilfe der Rollenlagerung nicht mehr bewikkelt werden können, nun der Bewicklung mit automatischen Bewicklungsmaschinen zugänglich sind.

Darüber hinaus ermöglicht es die Bewicklung von Ringkernen mit relativ kleinem Innenloch, wobei die Bewicklung mit dikken Drähten oder hoher Windungszahl erfolgen kann.

Der Kern kann bei einem sehr kleinen bzw. schmalen Greifer über einen Winkel von mindestens 350° bewickelt werden.

Im folgenden wird die Erfindung anhand eines Ausführungsbeispiels und den dazugehörigen Figuren näher erläutert.
- Figur 1: zeigt beispielhaft eine Vorrichtung zur Durchführung des erfindungsgemäßen Verfahrens am Anfang des Bewicklungsvorgangs in einer schematischen Darstellung.
- Figur 2: zeigt eine Vorrichtung nach Figur 1 etwa nach der Hälfte des Bewicklungsvorgangs.
- Figur 3: zeigt eine Vorrichtung nach Figur 1 gegen Ende des Bewicklungsvorgangs.
- Figur 4: zeigt den Schnitt durch eine Vorrichtung nach Figur 1, der das Gegenlager zeigt.
- Figur 5: zeigt einen Schnitt durch eine Vorrichtung nach Figur 1, der den Greifer zeigt.

Figur 1 zeigt einen Ringkern 1 in Form eines Kreisringes, dessen Ober- und Unterseite jeweils durch eine ebene Fläche begrenzt ist. Der Ringkern 1 wird mittels eines Drahtmagazins 6, das in Figur 1 im Schnitt dargestellt ist, und das sich senkrecht zur Zeichenebene erstreckt, in der ortsfesten Wikkelebene 3 bewickelt. Der auf dem Drahtmagazin 6 aufgewickelte Draht 2 wird auf den Ringkern 1 aufgewickelt. Der Ringkern 1 wird von einem Greifer 4, der den Ringkern hält, bewegt. Der gekrümmte Pfeil zeigt die Drehrichtung des Greifers 4 an. Auf der dem Greifer 4 entgegengesetzten Seite des Drahtmagazins 6 ist ein Gegenlager 5 angeordnet, das die Biegemomente, die aus dem Drahtzugkräften resultieren, aufnimmt.

Figur 2 zeigt die Vorrichtung nach Figur 1, wobei etwa die Hälfte des Wickelvorgangs beendet ist.

Figur 3 zeigt die Vorrichtung nach Figur 1, kurz vor Beendigung des Wickelvorgangs. Um einen möglichst großen Bereich des Ringkerns 1 bewickeln zu können, wird das Gegenlager 5 gegen Ende des Wickelvorgangs durch eine mit dem Pfeil angezeigte Bewegung ausgerückt, so daß der Greifer 4 den Kern 1 im Wickelsinn weiterführen kann und sich nahe an die Wickelebene 3 annähern kann. Dabei übernimmt er die Stützfunktion des Gegenlagers 5. In diesem Zustand treten auch keine großen Biegemomente auf, da die Ebene des Greifers 4 mit der Wickelebene 3 nur einen sehr kleinen Winkel einschließt.

Figur 4 zeigt den von dem Gegenlager 5 gehaltenen Ringkern 1. Ferner sind verschiedene Positionen des aufgewickelten Drahtes 2 dargestellt. Die Zugkräfte F werden dabei jeweils in Drahtrichtung ausgeübt. Sie erzeugen ein Biegemoment M, welches durch den gekrümmten Doppelpfeil illustriert ist.

Der Ringkern 1 kann dabei in dem Gegenlager 5 mittels eines Kugellagers 7 gelagert sein. Es ist aber auch möglich, den Ringkern 1 mittels eines gleitfähigen Kunststoffs in dem Gegenlager 5 zu lagern.

Figur 5 zeigt den vom Greifer 4 festgehaltenen Ringkern 1, wobei die Schnittebene in der Wickelebene liegt. Zusätzlich ist der Draht 2 schematisch in verschiedenen Momentaufnahmen während des Bewickelns dargestellt. Die Darstellung der Zugkräfte F und des Biegemoments M entspricht der Darstellung in Figur 4. Der Greifer 4 kann aus zwei Hälften bestehen, die durch Auseinanderdrücken in der mit dem Doppelpfeil gekennzeichneten Richtung vom Ringkern 1 entfernt werden können, wodurch der Ringkern 1 nach dem Bewicklungsvorgang entnommen werden kann.

Die Erfindung beschränkt sich nicht auf die dargestellten Ausführungsbeispiele, sondern wird in ihrer allgemeinsten Form durch Patentanspruch 1 definiert.

## Patentansprüche

1. Verfahren zum Bewickeln eines Ringkerns (1) mit einem Draht (2), wobei die Bewicklung des Ringkerns (1) in einer ortsfesten Wickelebene (3) erfolgt, wobei der Ringkern (1) von einem mitlaufenden Greifer (4) gehalten und um eine senkrecht zur Ringebene stehenden Achse gedreht wird und wobei ein Gegenlager (5) vorgesehen ist, das die beim Wickeln auftretenden Zugkräfte (F) aufnimmt.

2. Verfahren nach Anspruch 1,
wobei der Ringkern (1) durch das Gegenlager (5) gleiten kann.

3. Verfahren nach einem der Ansprüche 1 oder 2,
wobei das Gegenlager (5) in der Nähe der Wickelebene (3) angeordnet ist.

4. Verfahren nach einem der Ansprüche 1 bis 3,
wobei das Gegenlager (5) gegen Ende des Wickelvorgangs entfernt wird, um den Greifer (4) an dessen Stelle fahren zu lassen.

5. Verfahren nach einem der Patentansprüche 1 bis 4,
wobei der Greifer (4) weniger als 4% des Umfangs des Ringkerns (1) bedeckt.

6. Vorrichtung zum Bewickeln eines Ringkerns
- mit einem Drahtmagazin (6) zum Bewickeln des Ringkerns (1) in einer ortsfesten Wickelebene (3),
- mit einem Greifer (4) zum Halten des Ringkerns (1), wobei der Greifer (4) um eine senkrecht zur Ringebene stehende Achse drehbar ist, und
- mit einem Gegenlager (5) zur Aufnahme der beim Wickeln auftretenden Zugkräfte (F).

## Claims

1. Method for winding of a toroidal core (1) with a wire (2), wherein the winding of the toroidal core (1) is carried out in a fixed-position winding plane (3), wherein the toroidal core (1) is held and is rotated about an axis at right angles to the toroid plane by a gripper (4) which runs with it, and wherein a counter bearing (5) is provided, which absorbs the tensile forces (F) which occur during winding.

2. Method according to Claim 1,
wherein the toroidal core (1) can slide through the counter bearing (5).

3. Method according to one of Claims 1 or 2,
wherein the counter bearing (5) is arranged in the vicinity of the winding plane (3).

4. Method according to one of Claims 1 to 3,
wherein the counter bearing (5) is removed towards the end of the winding process, in order to allow the gripper (4) to move in its place.

5. Method according to one of Claims 1 to 4,
wherein the gripper (4) covers less than 4% of the circumference of the toroidal core (1).

6. Apparatus for winding of a toroidal core
- having a wire magazine (6) for winding of the toroidal core (1) in a fixed-position winding plane (3),
- having a gripper (4) for holding the toroidal core (1), wherein the gripper (4) can rotate about an axis running at a right angle to the toroid plane, and
- having a counter bearing (5) for absorption of the tensile forces (F) which occur during winding.

## Revendications

1. Procédé pour bobiner d'un fil (2) autour d'un noyau annulaire (1),
le fil étant enroulé autour du noyau annulaire (1) dans un plan d'enroulement (3) fixe,
le noyau annulaire (1) étant maintenu par un dispositif de saisie (4) qui se déplace conjointement et étant tourné autour d'un axe perpendiculaire au plan de l'anneau,
un contre-palier (5) qui reprend les forces de traction (F) qui surviennent pendant l'enroulement étant prévu.

2. Procédé selon la revendication 1, dans lequel le noyau annulaire (1) peut glisser à travers le contre-palier (5).

3. Procédé selon l'une des revendications 1 ou 2, dans lequel le contre-palier (5) est disposé à proximité du plan d'enroulement (3).

4. Procédé selon l'une des revendications 1 à 3, dans lequel le contre-palier (5) est enlevé vers la fin de l'opération de bobinage pour pouvoir amener le dispositif de saisie (4) en son emplacement.

5. Procédé selon l'une des revendications 1 à 4, dans lequel le dispositif de saisie (4) couvre moins de 4 % de la périphérie du noyau annulaire (1).

6. Dispositif de bobinage d'un noyau annulaire, présentant
- un magasin (6) de fil à bobiner sur le noyau annulaire (1) dans un plan de bobinage (3) fixe,
- un dispositif de saisie (4) qui maintient le noyau annulaire (1), le dispositif de saisie (4) pouvant tourner autour d'un axe perpendiculaire au plan de l'anneau et
- un contre-palier (5) qui reprend les forces de traction (F) qui surviennent pendant le bobinage.
